# EUROPÄISCHE PATENTSCHRIFT

(11) **EP 3 752 368 B1**
(45) Veröffentlichungstag und Bekanntmachung des Hinweises auf die Patenterteilung: **22.09.2021**
(21) Anmeldenummer: 19711800.3
(22) Anmeldetag: 13.02.2019
(51) Int. Cl.: B41K 1/10, B41K 1/40, B41K 1/42

(54) **STEMPEL, INSBESONDERE DATUMSTEMPEL**
STAMP, IN PARTICULAR A DATE STAMP
TIMBRE, NOTAMMENT TIMBRE DATEUR

(30) Priorität: 15.02.2018 AT 501412018
(43) Veröffentlichungstag der Anmeldung: 23.12.2020
(73) Patentinhaber: Trodat GmbH, 4600 Wels (AT)
(72) Erfinder: KREILHUBER, Ronald, 4614 Marchtrenk (AT); LINDNER, Helmut, 4722 Peuerbach (AT)
(86) Internationale Anmeldenummer: PCT/AT2019/060054
(87) Internationale Veröffentlichungsnummer: WO 2019/157546

(56) Entgegenhaltungen:
- WO-A1-03/099572
- WO-A2-2010/085828
- US-B1- 6 877 426

## Beschreibung

Die Erfindung betrifft einen Stempel mit einer schwenkbaren Abdruckeinheit, umfassend zumindest ein Oberteil, ein Unterteil und eine Abdruckeinheit mit einer montierten Bändersatz Einheit (MB-Einheit), wobei im Unterteil eine Aufnahmeeinrichtung für ein auswechselbares Stempelkissen angeordnet ist, und die Abdruckeinheit in vertikaler Richtung von einer Ruhestellung, an dem vorzugsweise die Stempelplatte am Stempelkissen anliegt, in eine Stempelstellung zum Erzeugen eines Stempelabdrucks von der Stempelplatte verstellbar ist und die Abdruckeinheit über einen Wendemechanismus um ca. 180° drehbar ist, wobei die Hinterseite des Oberteils eine Wendeöffnung für die im Unterteil angeordnete Abdruckeinheit aufweist, und das Unterteil auf jener Seite, an der die Wendeöffnung im Oberteil angeordnet ist, eine Öffnung zum Hinausschwenken der Abdruckeinheit aufweist, wie dies im Oberbegriff des Anspruches 1 beschrieben ist.

Bei dem erfindungsgemäßen Stempel handelt es sich um eine Weiterentwicklung des ursprünglich entwickelten Stempels mit der Bezeichnung "Printy 4.0" gemäß der EP2 591 919 B, EP 2 591 920 B, EP 2 384 283 B und der EP 2 591 921 B, sodass nicht auf alle Details in der Beschreibung darauf eingegangen wird, sondern nur die wesentlichen Unterschiede bzw. Weiterentwicklungen beschrieben werden. Fehlende Details, wie beispielsweise die Stempelkissenbefestigung, usw., können somit aus den aufgeführten Schriften entnommen werden.

Der wesentliche Nachteil bei dem ursprünglichen Stempels liegt darin, dass bei einem derartigen Selbstfärber Stempel, der vorzugsweise aus Kunststoff gebildet ist, das kappenartige Oberteil den Unterteil umschließt, sodass nur Abdruckeinheiten verwendet werden können, die sich innerhalb des Unterteils um vorzugsweise 180° schwenken lassen. Noch dazu ist das Unterteil vollständig geschlossen, wobei über transparente Flächen in den Innenraum, insbesondere zur Positionierung auf einer Oberfläche, hindurch geschaut werden kann.

Weiters ist aus der WO 2010/085828 A2 D1 einen Selbstfärbe - Stempel mit einer schwenkbaren Abdruckeinheit gezeigt, der zumindest ein Oberteil, ein Unterteil und eine Abdruckeinheit vorzugsweise mit einer Stempelplatte aufweist, wobei im Unterteil eine Aufnahmeeinrichtung für ein auswechselbares Stempelkissen angeordnet ist, und die Abdruckeinheit in vertikaler Richtung von einer Ruhestellung, an dem vorzugsweise die Stempelplatte am Stempelkissen anliegt, in eine Stempelstellung zum Erzeugen eines Stempelabdrucks von der Stempelplatte verstellbar ist und die Abdruckeinheit über einen Wendemechanismus um ca. 180° drehbar ist.

Nachteilig ist hierbei, dass bei einer derartigen Ausbildung nur eine einzige Art der Abdruckeinheit, nämlich nur mit einer Textplatte, eingesetzt werden kann.

Die US 6 877 426 B1 zeigt einen Stempel, insbesondere einen Selbstfärbe-Stempel mit einem Oberteil, einem Unterteil und einer Abdruckeinheit, die sich bei einem Stempelvorgang um 180° dreht, wobei die Abdruckeinheit während der Drehbewegung aus einer seitlichen Öffnung des Unterteils hinausschwenkt. Weiters ist der Oberteil mit einer vom unteren Ende beginnenden Ausnehmung versehen, die in der Ruhestellung über die Position eines eingeschobenen Stempelkissens hinausragt, damit das Stempelkissen getauscht werden kann.

Nachteilig ist dabei, dass aufgrund der Ausbildung des Oberteil mit der über ein eingeschobenes Stempelkissen hinausragenden Ausnehmung das Stempelkissen in der Ruheposition einfach herausgezogen bzw. gedrückt werden kann, da keinerlei Vorkehrungen zum Abheben der Abdruckeinheit vom Stempelkissen vor dem Herausziehen vorhanden sind, sodass die an der Abdruckeinheit angebrachte Textplatte verschmutzt wird. Speziell bei mehrfärbigen Stempelkissen kann dadurch eine Verschmutzung der Farben im Kissen verursacht werden, sodass ein neues Stempelkissen eingesetzt werden muss.

Weiters ist aus der WO 03/099572 A2 ist ein Selbstfärbe-Stempel gezeigt, der aus einem Oberteil und einem Unterteil besteht, wobei der Oberteil, insbesondere die Vorder- und Rückseite, derart ausgebildet, dass diese einen Ausnehmung aufweist, sodass in der Ruhestellung der Zugang zum Stempelkissen im Unterteil möglich ist. Nachteilig ist hierbei, dass dadurch jederzeit durch Druckausübung auf das Stempelkissen dieses in der Ruheposition beim Anliegen am Stempelkissen hinausgedrückt werden kann.

Aus der US 2004/0255801 A und der JPH 0668848 U ist wiederum ein Selbstfärbestempel bekannt, der aus einem Oberteil, einem Unterteil und einer Abdruckeinheit mit einer MB-Einheit, insbesondere einem Datum, besteht. Dabei weist der Unterteil zumindest an einer Seite des Unterteils eine Öffnung zum Herausschwenken der MB-Einheit bei einer Drehbewegung zum Erzeugen eines Stempelabdruckes auf.

Nachteilig ist hierbei, dass der Oberteil wiederum derart ausgebildet ist, dass in der Ruhestellung der Zugang zum Stempelkissen möglich ist, sodass durch Druckbeaufschlagung auf das Stempelkissen dies bei anliegender MB-Einheit und Stempelplatte aus dem Unterteil geschoben werden kann. Dadurch kommt es zu Verschmutzungen, wobei bei Farbkissen es zu Verschmutzung der Farben untereinander kommt und somit das Kissen nicht mehr verwendet werden kann.

Die Aufgabe der Erfindung liegt darin, dass einerseits die obgenannten Nachteile zu vermeiden und andererseits die Bedienerfreundlichkeit aufrecht zu erhalten. Weiters liegt die Aufgabe darin, dass Anwendungsgebiet des Stempels zu erweitern.

Die Aufgaben werden durch die Erfindung gelöst.

Dabei werden die Aufgaben durch einen Stempel gelöst, bei dem an beiden Seitenflächen des Oberteils jeweils eine Grifföffnung zum Hindurchgreifen an das Unterteil an Griffelemente eines eingesetzten Stempelkissens angeordnet ist, die sich auf die Hinterseite des Oberteils erstreckt und in eine Entnahmeöffnung, die über die gesamte Länge der Hinterseite verläuft, mündet, sodass die beiden seitlichen Grifföffnungen an den Seitenflächen über die Entnahmeöffnung an der Hinterseite verbunden sind, wobei an dem Oberteil zwei Führungselemente angeordnet sind, wobei die Führungselemente die Wendeöffnung seitlich begrenzt und gleichzeitig das Unterteil führt und in der Ruheposition bei eingestecktem Stempelkissen dieses teilweise überragt.

Vorteilhaft ist hierbei, dass es dadurch möglich ist, dass in dem Bereich der Wendeöffnung die Abdruckeinheit beim Wenden, insbesondere Schwenken, vom Innenraum des Unterteils nach außen schwenken kann. Dadurch ist es möglich, dass bei einem derartigen Stempel die Abdruckeinheit mit einer MB-Einheit (Montierter Bändersatz Einheit) versehen wird. Derartige MB-Einheit, die vorzugsweise in Form eine Datums bestückt sind, sind in ihrer Baugröße, insbesondere Bauhöhe, meist größer ausgebildet, als die mögliche Breite des Innenraumes im Unterteil, sodass ein Wenden bzw. Schwenken ohne speziell Ausbildung nicht möglich ist. Somit werden Datumsstempel meist nur bei den Office-Stempel oder Rundstempel angeboten, bei denen der Oberteil dem Unterteil nicht maßgebend umschließen.

Ein weiterer wichtiger Vorteil liegt darin, dass der erfindungsgemäße Kissentausch mit seitlich angeordneten Griffelementen am Stempelkissen beibehalten werden konnte. Weiters wird erreicht, dass die Führungselemente sich von den Seitenflächen auf die Hinterseite erstrecken, wodurch eine kappenartige Aufnahmebereich geschaffen wird, in dem der Unterteil aufgenommen und geführt werden kann. Vorteilhaft ist weiters, dass die Führungselemente auf der Hinterseite im Randbereich, insbesondere über eine kurze Länge, erstrecken, wodurch von den Führungselementen gleichzeitig eine Führung des Unterteils sichergestellt ist und die Führungselemente die Wendeöffnung begrenzen. Ein weiterer Vorteil liegt darin, dass der Unterteil auf jener Seite an der die Wendeöffnung im Oberteil angeordnet ist, eine Öffnung zum Hinausschwenken der Abdruckeinheit aufweist. Dadurch wird erreicht, dass die Abdruckeinheit aus dem Innenraum des Unterteils nach außen in die Wendeöffnung schwenken kann und somit eine vorzugsweise 180° Drehung mit einer MB-Einheit in einem Kunststoff-Selbstfärbe-Stempel eingesetzt werden kann.

Es sind auch die Ausbildung von Vorteil, bei dem die Wendeöffnung mit der an der Hinterseite verlaufenden Entnahmeöffnung verbunden ist. Dadurch wird erreicht, dass auf der Hinterseite ein durchgehend offener Bereich gebildet wird, über den die Abdruckeinheit bei einem Stempelvorgang geschwenkt werden kann. Somit können auch überdurchschnittlich hohe MB-Einheiten verbaut werden, da auch die Entnahmeöffnung für das Stempelkissen in die Drehbewegung miteinbezogen werden kann.

Vorteilhaft ist eine Ausbildung, bei der Stempelkissen an den Seitenflächen jeweils ein Griffelement zum seitlichen Festhalten und Herausziehen des Stempelkissens aus dem Stempel, insbesondere über die Grifföffnungen, angeordnet ist, wobei die Griffelemente zum Einführen in eine Ausnehmung des Unterteils des Stempels ausgebildet sind und diese die Außenfläche des Unterteils nicht überragen, sodass der Oberteil des Stempels über die Ausnehmung mit den im Unterteil eingeführten Griffelementen verschiebbar ist. Dadurch wird erreicht, dass eine einfacher und vor allem sauberer Kissenwechsel durchgeführt werden kann, da das Stempelkissen mit zwei Finger auf den seitlichen Griffelementen gegriffen wird und so aus dem Stempel herausgezogen oder hineingesteckt werden kann. Durch die seitliche Griffposition der Finger kommt der User nie in Gefahr in das mit Farbe gefüllte Kissen im inneren des Stempelkissen zu greifen.

Es ist auch eine Ausbildung von Vorteil, bei der an dem Oberteil eine Sperre angeordnet ist, wobei die Sperre zur Fixierung der Grifföffnungen in einer relativ zu der Ausnehmung im Unterteil ausgerichteten Sperrstellung zum Entnehmen oder Einführen des Stempelkissens ausgebildet ist, wobei vorzugsweise noch weitere Sperrstellungen, beispielsweise zum Aufkleben der Stempelplatte in der Stempelstellung, angeordnet sind. Dadurch wird erreicht, dass beim Tausch des Stempelkissen oder anderen Tätigkeiten, wie das Aufkleben der aus vorzugsweise Gummi bzw. Silikongummi gebildeten Stempelplatte der Stempel in einer bestimmten Position fixiert werden kann, sodass diese nicht mehr in dieser Stellung gehalten werden muss. Damit kann anschließend einfach die gewünschte Tätigkeit durchgeführt werden.

Schließlich ist eine Ausbildung von Vorteil, bei der die Führungselemente über einen Verbindungssteg miteinander verbunden ist, wobei der Verbindungssteg die Wendeöffnung und die Entnahmeöffnung voneinander trennt. Dadurch wird erreicht, dass die beiden Führungselemente zueinander stabilisiert werden und trotzdem eine Wendeöffnung an der Hinterseite vorhanden ist.

Die Erfindung wird anschließend in Form von Ausführungsbeispielen beschrieben, wobei darauf hingewiesen wird, dass die Erfindung nicht auf die dargestellten und beschriebenen Ausführungsbeispiele bzw. Lösungen begrenzt ist.

Es zeigen:
- Fig.1: eine schaubildliche Darstellung eines Stempels in der Ruhestellung, in vereinfachter, schematischer Darstellung;
- Fig. 2: eine schaubildliche Darstellung des Stempel während eines Stempelvorganges, in vereinfachter, schematischer Darstellung;
- Fig. 3: eine Seitenansicht des Stempels in der Position gemäß Fig. 2, in vereinfachter, schematischer Darstellung;
- Fig. 4: eine schaubildliche Darstellung des Stempels in der Stempelposition, in vereinfachter, schematischer Darstellung;
- Fig. 5: eine schaubildliche Darstellung des Stempels in der Stempelkissenwechselposition, in vereinfachter, schematischer Darstellung;
- Fig. 6: eine schaubildliche Darstellung des Stempel gemäß Fig. 5 mit teilweise herausgezogenen Stempelkissen, in vereinfachter, schematischer Darstellung;
- Fig. 7: eine schaubildliche Darstellung eines weiteren Ausführungsbeispiels mit einem Verbindungssteg zwischen den Führungselementen, in vereinfachter, schematischer Darstellung.

Einführend sei festgehalten, dass in den unterschiedlichen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die beschriebene Figur bezogen und sind bei einer Lageänderung sinngemäß auf die neue Lage zu übertragen..

In den Fig. 1 bis 6 ist ein Stempel 1, insbesondere ein sogenannter Selbstfärbe Stempel 1, gezeigt, der vorzugsweise vollständig aus Kunststoff gebildet ist. Lediglich die für die Rückstellung eingesetzte Feder ist vorzugsweise aus Metall gebildet.

Der erfindungsgemäße Stempel 1 umfasst zumindest einen Oberteil 2, einen Unterteil 3 und eine Abdruckeinheit 4 vorzugsweise mit einer Stempelplatte 5. Im Unterteil ist eine Aufnahmeeinrichtung 6 für ein auswechselbares Stempelkissen 7 angeordnet, wobei die Aufnahmeeinrichtung 6 beispielsweise durch einen Schacht oder Führungsaufnahmen gebildet ist, in die das Stempelkissen 7 positioniert ist. Dabei liegt in einer Ruhestellung 8 die an der Abdruckeinheit 4 befestigte Stempelplatte 5 an einem mit Farbe getränkten Kissen am Stempelkissen 7 an, sodass die Stempelplatte 5 Farbe zum Erzeugen eines Stempelabdruck 9 aufnehmen kann, wie dies schematisch in einer Stempelstellung 10 dargestellten Stempel 1 in Fig. 4 dargestellt ist. D.h., dass die Abdruckeinheit 4, die im Unterteil 3 angeordnet ist und mit dem Oberteil 2 gekoppelt ist, in vertikaler Richtung von der Ruhestellung 8, an dem vorzugsweise die Stempelplatte 5 am Stempelkissen 7 anliegt, in die Stempelstellung 10 zum Erzeugen des Stempelabdrucks 9 von der Stempelplatte 5 verstellbar ist und die Abdruckeinheit 4 über einen Wendemechanismus 11 um ca. 180° drehbar ist.

Erfindungsgemäß wurde der Stempel 1 weiterentwickelt, dass ein Einsatz einer MB-Einheit 12 (Montierter-Bändersatz-Einheit) einsetzbar ist, d.h., dass durch Ausbildung der MB-Einheit 12 in Form eines Datums, also ein Jahresband, Monatsband und zwei Tages-Bänder, der Stempel 1 auch als Datumstempel 1 verwendet werden kann.

Damit dies möglich ist, ist auf einer Hinterseite 13 des Oberteils 2 eine Wendeöffnung 14 angeordnet. Gleichzeitig ist korrespondierend der Unterteil 3 ebenfalls auf dessen Hinterseite 15 offen ausgebildet bzw. weist der Unterteil 3 eine Öffnung 16 auf. Somit kann die an der Abdruckeinheit 4 angeordnete MB-Einheit 12 bei einem Stempelvorgang über die Öffnung 16 im Unterteil 3 und der Wendeöffnung 14 im Oberteil 2 nach außen schwenken, um die Drehen vorzugsweise um 180° vollziehen zu können, wie dies in den Fig. 1 bis 4, insbesondere in Fig. 2 und 3 ersichtlich ist. Daraus kann entnommen werden, dass überstehende Teile der MB-Einheit 12 über die Außenflächen der Oberteile 2 und Unterteile 3 hinausragen können. Würde eine derartige MB-Einheit 12 beim herkömmlichen Stempel 1, wie aus dem Stand der Technik bekannt, eingesetzt, so würde die MB-Einheit 12, da deren Höhe 17 größer ist, als eine Breite 18 eines Innenraumes 19 des Unterteils 3, mit der Hinterseite 15 des Unterteils 3 oder bei geöffneten Unterteil 3 spätestens am Oberteil 2 kollidieren und den Wendevorgang der Abdruckeinheit 4 mit der darauf montierten MB-Einheit 12 stoppen. Durch die Anordnung der Öffnung 16 im Unterteil 3 und speziell der Wendeöffnung 14 im Oberteil 2 können nunmehr jedoch die überstehende Teile der MB-Einheit 12 einfach durch diese nach außen gelangen und den Wendevorgang vollziehen.

Damit jedoch eine ausreichende Stabilität für die Führung des Unterteils 3 über den Oberteil 2 des Stempels 1 erzielt wird, weist der Oberteil 2 zwei Führungselemente 19,20 auf jeder Seite der Hinterseite 13 auf. Die beiden Führungselemente 19,20 begrenzen dabei seitlich die Wendeöffnung 13. Gleichzeitig umschließen die Führungselemente 19,20 in der Ruheposition 8 den Unterteil 3. Wie ersichtlich, umschließen die Führungselemente 19,20 teilweise den Unterteil 2, sodass der Unterteil 3, insbesondere in der Ruhestellung 8, in der der Oberteil 2 hauptsächlich nur über die Führungselemente 19,20 in Position hält, nicht seitlich über die Wendeöffnung 14 wegklappen kann. Bei einem Stempelvorgang wird der kappenförmige Oberteil 2 immer weiter über den Unterteil 3 geschoben, sodass die Führungsfunktionen der Führungselemente 19,20 nicht mehr so wesentlich sind.

Weiters weist der Stempel 1 an beiden Seitenflächen 21,22 des Oberteils 2 jeweils eine Grifföffnung 23,24 zum Hindurchgreifen an den Unterteil 2 auf. Die Grifföffnungen 23,24 erstrecken sich auf die Hinterseite 13 des Oberteils 2 und münden in eine Entnahmeöffnung 25, die über die gesamte Länge 26 der Hinterseite 13 verläuft, sodass die beiden seitlichen Grifföffnungen 23,24 an den Seitenflächen 21,22 über die Entnahmeöffnung 25 an der Hinterseite 13 verbunden sind. Dabei sind an dem Stempelkissen 7 an den Seitenflächen 27,28 jeweils ein Griffelement 29,30 zum seitlichen Festhalten und Herausziehen des Stempelkissens 7 aus dem Stempel 1, insbesondere über die Grifföffnungen 23,24, angeordnet, wobei die Griffelemente 29,30 zum Einführen in eine Ausnehmung 31,32 des Unterteils 3 des Stempels 1 ausgebildet sind und diese die Außenfläche 33 des Unterteils 3 nicht überragen, sodass der Oberteil 2 des Stempels 1 über die Ausnehmung 31,32 mit den im Unterteil 3 bei eingeführten Griffelementen 29,30 bzw. Stempelkissen 1 verschiebbar ist. Ein derartiger Stempelkissentausch ist schematisch in den Fig. 4 und 5 dargestellt, wobei in Fig. 4 der Stempel 1 in einer Entnahmeposition 34 fixiert ist, bei der das Oberteil 2 soweit nach unten gedrückt wird, bis die Führungselemente 19,20 das Stempelkissen 7 freigibt. Dadurch kann nunmehr das Stempelkissen 7 einfach herausgezogen oder hineingeschoben werden kann, wobei in Fig. 6 das Stempelkissen nur teilweise herausgezogen wurde.

Damit ist auch eine weitere Funktion gezeigt und beschrieben, bei der die Führungselemente 19,20 in der Ruheposition 8 das Stempelkissen 7 vor dem Herausfallen schützt. Dies wird derart erreicht, dass, wie in Fig. 1 ersichtlich, die Führungselemente 19,20 bei eingeschobenen Stempelkissen 7 dieses teilweise überragen und somit das Stempelkissen 7 nicht herausfallen oder aber auch herausgezogen werden kann. Dazu muss, wie zuvor beschrieben, der Stempel 1 leicht zusammengedrückt werden, sodass die Führungselement 19,20 unterhalb des Stempelkissen 7 angeordnet sind und nunmehr die Grifföffnungen 23,24 und die Entnahmeöffnung 25 korrespondierend ausgerichtet sind, und somit einfach heraus oder hinein geschoben werden kann.

Damit jedoch der Stempel 1 während eines Stempelkissentausches nicht in Position gehalten werden muss, weißt dieser an dem Oberteil 2 eine Sperre 34 auf. Die Sperre 34 ist zur Fixierung des Oberteils 2 zum Unterteil 3 ausgebildet, wobei in einer Sperrstellung 35 für den Stempelkissentausch die Grifföffnungen 23,24 in einer relativ zu den Ausnehmung 31,32 im Unterteil 3 ausgerichteten Position befinden und somit das Stempelkissen 7 entnommen oder hineingesteckt werden kann. Selbstverständlich können noch weitere Sperrstellungen, beispielsweise zum Aufkleben der Stempelplatte 5, ausgeführt sein.

Bei dem gezeigten Stempel 1 in den Fig. 1 bis 6 ist die Wendeöffnung 14 so gewählt, dass diese mit der Entnahmeöffnung 25 verbindet, sodass auf der Hinterseite 13 eine vergrößerter Bereich für den Wendevorgang der Abdruckeinheit 4, insbesondere der MB-Einheit 12, ergibt.

Es ist jedoch auch möglich, dass die Wendeöffnung 14 und die Entnahmeöffnung 25 durch einen Verbindungssteg 36 getrennt sind, wie dies in Fig. 7 gezeigt ist. Eine derartige Ausführung ist dann möglich, wenn korrespondierend dazu die Abdruckeinheit 4, insbesondere deren Höhe 17, derart ausgelegt ist, dass der Platz zum Wenden innerhalb der Wendeöffnung 14 ausreicht.

Der Ordnung halber sei abschließend darauf hingewiesen, dass zum besseren Verständnis des Aufbaus des Stempels 1 und deren Komponenten bzw. dessen Bestandteile teilweise unmaßstäblich und/oder vergrößert und/oder verkleinert und vor allem nur schematisch dargestellt wurden.

## Patentansprüche

1. Stempel (1) mit einer schwenkbaren Abdruckeinheit (4), umfassend zumindest ein Oberteil (2), ein Unterteil (3) und eine Abdruckeinheit (4) mit einer montierten Bändersatz Einheit (MB-Einheit) (12), wobei im Unterteil (3) eine Aufnahmeeinrichtung (6) für ein auswechselbares Stempelkissen (7) angeordnet ist, und die Abdruckeinheit (4) in vertikaler Richtung von einer Ruhestellung (8), an dem die Stempelplatte (5) am Stempelkissen (7) anliegt, in eine Stempelstellung (10) zum Erzeugen eines Stempelabdrucks (9) von der Stempelplatte (5) verstellbar ist und die Abdruckeinheit (4) über einen Wendemechanismus (11) um ca. 180° drehbar ist, wobei die Hinterseite (15) des Oberteils (2) eine Wendeöffnung (14) für die im Unterteil (3) angeordnete Abdruckeinheit (4) aufweist, und das Unterteil (3) auf jener Seite, an der die Wendeöffnung (14) im Oberteil (2) angeordnet ist, eine Öffnung (16) zum Hinausschwenken der Abdruckeinheit (4) aufweist, **dadurch gekennzeichnet, dass** an beiden Seitenflächen (21,22) des Oberteils (2) jeweils eine Grifföffnung (23,24) zum Hindurchgreifen an das Unterteil (3) an Griffelemente (29,30) eines eingesetzten Stempelkissens (7) angeordnet ist, die sich auf die Hinterseite (15) des Oberteils (2) erstreckt und in eine Entnahmeöffnung (25), die über die gesamte Länge (26) der Hinterseite (15) verläuft, mündet, so dass die beiden seitlichen Grifföffnungen (23,24) an den Seitenflächen (21,22) über die Entnahmeöffnung (25) an der Hinterseite (15) verbunden sind, wobei an dem Oberteil (2) zwei Führungselemente (19,20) angeordnet sind, die die die Wendeöffnung (14) seitlich begrenzen und gleichzeitig das Unterteil (3) führen, und in der Ruhestellung der Abdruckeinheit (4) bei eingestecktem Stempelkissen (7) dieses teilweise überragen, so dass das Stempelkissen (7) vor dem Herausfallen oder Herausziehen geschützt ist.

2. Stempel (1) nach Anspruch 1, **dadurch gekennzeichnet, dass** die Wendeöffnung (14) mit der an der Hinterseite (15) verlaufenden Entnahmeöffnung (25) verbunden ist.

3. Stempel (1) nach einem oder mehreren der vorhergehenden Ansprüche, **dadurch gekennzeichnet, dass** an dem das Stempelkissen (7) an den Seitenflächen (21,22) jeweils ein Griffelement (29,30) zum seitlichen Festhalten und Herausziehen des Stempelkissens (7) aus dem Stempel (1) über die Grifföffnungen (23,24) angeordnet ist, wobei die Griffelemente (29,30) zum Einführen in eine Ausnehmung (31,32) des Unterteils (3) des Stempels (1) ausgebildet sind und diese die Außenfläche (33) des Unterteils (3) nicht überragen, sodass das Oberteil (2) des Stempels (1) über die Ausnehmung (31,32) mit den im Unterteil (3) eingeführten Griffelementen (29,30) verschiebbar ist.

4. Stempel (1) nach einem oder mehreren der vorhergehenden Ansprüche, **dadurch gekennzeichnet, dass** an dem Oberteil (2) eine Sperre (34) angeordnet ist, wobei die Sperre (34) zur Fixierung des Grifföffnungen (23,24) in einer relativ zu der Ausnehmung (31,32) im Unterteil (3) ausgerichteten Sperrstellung (35) zum Entnehmen oder Einführen des Stempelkissens (7) ausgebildet ist, wobei vorzugsweise noch weitere Sperrstellungen, beispielsweise zum Aufkleben der Stempelplatte (5), angeordnet sind.

## Claims

1. Stamp (1) with a pivotable stamping insert (4), comprising at least a top part (2), a bottom part (3) and a stamping insert (4) with an assembled band unit (AB unit) (12), wherein a receiving device (6) for an exchangeable ink cartridge with pad (7) is provided in the bottom part (3), and the stamping insert (4) can be moved in the vertical direction from a resting position (8), in which the text plate (5) abuts against the ink cartridge with pad (7), into a stamping position (10) for producing a stamp impression (9) by the text plate (5), and the stamping insert (4) is rotatable by approximately 180° by means of a reversing mechanism (11), wherein the rear side (15) of the upper part (2) has a reversing opening (14) for the stamping insert (4) arranged in the bottom part (3), and the bottom part (3) has, on that side on which the reversing opening (14) is arranged in the upper part (2), an opening (16) for pivoting the stamping insert (4) outwards, **characterised in that** on either side face (21,22) of the top part (2) there is one grip opening each (23,24) for reaching through to the bottom part (3) to grip elements (29,30) of an inserted ink cartridge with pad (7), which extends onto the rear side (15) of the top part (2) and opens into a removal opening (25), which extends over the entire length (26) of the rear side (15), so that the two lateral grip openings (23,24) on the side faces (21,22) are connected via the removal opening (25) on the rear side (15), wherein two guide elements (19,20) are arranged on the top part (2) which laterally delimit the reversing opening (14) and at the same time guide the bottom part (3), and in the resting position of the stamping insert (4), when the ink cartridge with pad (7) is inserted, partially project over the latter, so that the ink cartridge with pad (7) is protected from falling out or being pulled out.

2. Stamp (1) according to claim 1, **characterised in that** the reversing opening (14) is connected to the removal opening (25) running on the rear (15).

3. Stamp (1) according to one or several of the preceding claims, **characterised in that** the ink cartridge with pad (7) has one grip element each (29,30) arranged on either of its side faces (21,22) for laterally holding and pulling the ink cartridge with pad (7) out of the stamp (1) via the grip openings (23,24), wherein the grip elements (29,30) are designed for introduction into a recess (31,32) of the bottom part (3) of the stamp (1) and these do not project beyond the outer surface (33) of the bottom part (3), so that the top part (2) of the stamp (1) is movable over the recess (31,32) with the grip elements (29,30) introduced in the bottom part (3).

4. Stamp (1) according to one or several of the preceding claims, **characterised in that** a lock (34) is arranged on the top part (2), wherein the lock (34) is formed to fix the grip openings (23,24) in a locking position (35) aligned relative to the recess (31,32) in the bottom part (3) for removal or introduction of the ink cartridge with pad (7), wherein preferably further locking positions, for example for gluing on the text plate (5), are also arranged.

## Revendications

1. Tampon (1) avec une unité d'empreinte pivotante (4), constitué au moins d'une partie supérieure (2), d'une embase (3) et d'une unité d'empreinte (4) avec une unité de jeu de bandes monté (unité MB) (12), un dispositif de réception (6) pour une cassette d'encrage interchangeable (7) étant disposé dans l'embase (3), et l'unité d'empreinte (4) étant réglable en sens vertical d'une position de repos (8), dans laquelle la plaque-texte (5) repose contre la cassette d'encrage (7), en une position d'encrage (10) permettant de produire une empreinte de tampon (9) à partir de la plaque-texte (5) et l'unité d'empreinte (4) étant rotative par le biais d'un mécanisme de retournement (11) d'env. 180°, la face arrière (15) de la partie supérieure (2) présentant un orifice de retournement (14) pour l'unité d'empreinte (4) disposée dans l'embase (3), et l'embase (3) présentant, du côté où l'orifice de retournement (14) est disposé dans la partie supérieure (2), un orifice (16) pour le retournement vers l'extérieur de l'unité d'empreinte (4), **caractérisé en ce que** les deux surfaces latérales (21,22) de la partie supérieure (2) disposent respectivement d'un orifice de préhension (23,24) pour accéder à l'embase (3) au niveau des éléments de préhension (29,30) d'une cassette d'encrage insérée (7), qui s'étend à la face arrière (15) de la partie supérieure (2) et débouche dans un orifice de prélèvement (25), qui se trouve sur toute la longueur (26) de la face arrière (15), de sorte que les deux orifices de préhension latéraux (23,24) au niveau des surfaces latérales (21,22) sont reliés, par le biais de l'orifice de prélèvement (25), à la face arrière (15), deux éléments de guidage (19,20) étant disposés au niveau de la partie supérieure (2), qui délimitent latéralement l'orifice de retournement (14) et guident simultanément l'embase (3), et qui dépassent partiellement, dans la position de repos de l'unité d'empreinte (4) avec cassette d'encrage insérée (7), de cette dernière de sorte que la cassette d'encrage (7) est protégée contre une chute ou un retrait.

2. Tampon (1) selon la revendication 1, **caractérisé en ce que** l'orifice de retournement (14) est relié à l'orifice de prélèvement (25) qui se trouve sur la face arrière (15).

3. Tampon (1) selon une ou plusieurs des revendications précédentes, **caractérisé en ce que** la cassette d'encrage (7), qui y est insérée, dispose, au niveau des surfaces latérales (21,22), respectivement d'un élément de préhension (29,30) pour la retenue latérale et le retrait de la cassette d'encrage (7) hors du tampon (1) par le biais des orifices de préhension (23,24), les éléments de préhension (29,30) étant prévus pour l'insertion dans un évidement (31,32) de l'embase (3) du tampon (1) et ceux-ci ne dépassant pas de la surface extérieure (33) de l'embase (3), de sorte que la partie supérieure (2) du tampon (1) est coulissante, par le biais de l'évidement (31,32), avec les éléments de préhension (29,30) insérés dans l'embase (3).

4. Tampon (1) selon une ou plusieurs des revendications précédentes, **caractérisé en ce qu'**un blocage (34) est disposé sur la partie supérieure (2), le blocage (34) pour la fixation des orifices de préhension (23,24) étant conçu sous forme d'une position bloquée (35) alignée de manière relative dans l'embase (3) par rapport à l'évidement (31,32) pour le retrait ou l'insertion de la cassette d'encrage (7), d'autres positions bloquées y étant de préférence disposées, par exemple pour le collage de la plaque-texte (5).
